# EUROPÄISCHE PATENTSCHRIFT

(11) **EP 1 319 505 B1**
(45) Veröffentlichungstag und Bekanntmachung des Hinweises auf die Patenterteilung: **03.06.2009**
(21) Anmeldenummer: 02025791.1
(22) Anmeldetag: 16.11.2002
(51) Int. Cl.: B41F 21/00, B41F 22/00, B41F 25/00

(54) **Verarbeitungsmaschine mit Bogenleiteinrichtung**
Processing machine with device for guiding sheets
Machine de traitement avec dispositif pour guider des feuilles

(30) Priorität: 12.12.2001 DE 20120078 U
(43) Veröffentlichungstag der Anmeldung: 18.06.2003
(73) Patentinhaber: manroland AG, 63075 Offenbach/Main (DE)
(72) Erfinder: Graziel, Bernhard, 63110 Rodgau (DE); Pirnbaum, Udo, 64832 Babenhausen (DE); Reusswig, Frank, 63594 Hasselroth (DE); Seidel, Frank, 63303 Dreieich (DE); Steurer, Christian, Dr., 63791 Karlstein (DE); Trillig, Udo, 63073 Offenbach (DE); Winstanley, Martin, 51399 Burscheid (DE); Ziegler-Schaad, Leo, 55723 Oppenheim/Rhein (DE)
(74) Vertreter: Stahl, Dietmar

(56) Entgegenhaltungen:
- EP-A- 0 059 944
- DE-A- 4 318 777
- DE-A- 19 513 426
- DE-A- 19 815 792

## Beschreibung

Die Erfindung betrifft eine Verarbeitungsmaschine nach Anspruch 1.

### [Stand der Technik]

Eine Verarbeitungsmaschine ist als Rotationsdruckmaschine mit Bogenführungszylindern aus DE-AS 1 254 645 für den Bogentransport bekannt. Die Bogenführungszylinder sind als doppeltgroße Übergabetrommeln ausgebildet, welche aus einem angetriebenen Grundkörper bestehen und je zwei symmetrische Abflachungen aufweisen. An den Abflachungen sind segmentartige Trommelabschnittskörper, auch Trommelkappen genannt, lösbar angeordnet. Diese wiederum sind für bestimmte Druckaufträge mit einer Bespannung aus farbabweisendem Material ausführbar. Die Bespannung besteht aus einem farbabweisenden Material und ist mittels Spannelementen an den Trommelkappen angeordnet.

Aus EP 0 059 944 A1 ist ein Bogenführungszylinder mit einer Mantelfläche bekannt, auf der ein eine Relativbewegung gestattendes, farbabweisendes Textilmaterial angeordnet ist. Die Zylindermantelfläche weist eine reibungsarme Beschichtung, vorzugsweise aus Polytetrafluorethylen, auf. Bei dieser Ausbildung des Bogenführungszylinders wird der Bogen mit der bedruckten Seite auf der Zylindermantelfläche im wesentlichen abschmierfrei geführt.

Eine Leiteinrichtung mit einem mit Trommelkappen ausgebildeten Bogenführungszylinder ist weiterhin aus DE 195 13 426 A1 bekannt. Um die zwischen Bogen und den Trommelkappenmantelflächen gestaute Luft zu beseitigen, sind die Trommelkappen mit Bohrungen zum Entfernen der Luft in Richtung Zylinderinnenraum ausgeführt. Weiterhin ist auf den Trommelkappen ein luftdurchlässiger textiler Aufzug angeordnet und unterhalb des Bogenführungszylinders ist ein Luftkasten angeordnet. Der Luftkasten besteht u.a. aus einem am Anfang angeordneten Luftrakel sowie bei Bedarf zusätzlich auch aus einem am Ende angeordneten Abschlussblasrohr.

Gemäß DE 201 07 182 U1 ist ein Bogenführungszylinder mit Trommelkappen und einer durch Chrom, Eisen, Titan Nickel Kobalt, Wolfram oder Molybdän gebildeten farb-/lackabweisenden Beschichtung bekannt. In einer Weiterbildung ist auf der Beschichtung eine Versiegelungsschicht aus der Gruppe der Polyorganosiloxane angeordnet.

### [Aufgabe der Erfindung]

Der Erfindung liegt die Aufgabe zugrunde, eine Verarbeitungsmaschine zu schaffen, die insbesondere eine einfache, markierungsfreie bzw. abschmierfreie Bogenführung von ein- oder beidseitig bedruckten und/oder lackierten Bogen gestattet und einen geringen Herstellungsaufwand aufweist, wobei der den Bogen führende Bogenführungszylinder universeller einsetzbar ist.

Die Aufgabe wird durch die Ausbildungsmerkmale von Anspruch 1 gelöst. Weiterbildungen ergeben sich aus den abhängigen Ansprüchen.

Ein erster Vorteil ist darin begründet, dass wenigstens eine Trommelkappe an einem Zylindergrundkörper eines bogenführenden Transferzylinders schnell lösbar angeordnet ist. Damit sind kurze Rüstzeiten gewährleistet und der Transferzylinder ist universeller einsetzbar.

So ist der Transferzylinder ohne Trommelkappe bzw. Trommelkappen, d.h. lediglich als Zylindergrundkörper mit Bogenhaltesystemen betreibbar.

Weiterhin ist an dem Transferzylinder wenigstens eine Trömmelkappe mit einer farb-/ lackabweisenden Manteloberfläche angeordnet, insbesondere wenn eine frisch bedruckte bzw. lackierte Seite eines Bogens auf dem Transferzylinder geführt wird.

Von Vorteil ist ebenso, dass der Transferzylinder als Zylindergrundkörper wahlweise mit Trommelkappen und einem auf deren Mantelfläche angeordneten textilen Flächengebilde ausführbar ist oder mit Trommelkappen und einer darauf angeordneten farb-/lackabweisenden Beschichtung mit bevorzugt einer farb-/lackabweisenden Versiegelungsschicht aus der Gruppe der Polyorganosiloxane ausführbar ist.
Hierbei ist jedem derartigen Transferzylinder eine noch nachstehend erläuterte Bogenleiteinrichtung im Abstand benachbart angeordnet.

Ein weiterer Vorteil besteht darin, dass die o.g. Ausbildungen von bogenführenden Transferzylindern mit Bogenleiteinrichtung bevorzugt nach einer Bogenwendeeinrichtung in der zumindest aus Druckwerken, alternativ aus Druckwerken und Lackierwerken gebildeten Rotationsdruckmaschine anordenbar sind. Alternativ sind diese Transferzylinder mit Bogenleiteinrichtung in einer ausschließlich aus Lackierwerken in Reihenbauweise, bei Bedarf einschließlich wenigstens einer Bogenwendeeinrichtung, gebildeten Beschichtungsmaschine einsetzbar.

Die Anordnung der lösbar am Zylindergrundkörper des Transferzylinders fixierten Trommelkappen ist nicht auf einen einfachgroßen bogenführenden Transferzylinder beschränkt. Beispielweise ist ein doppeltgroßer oder ein drei- bzw. vierfachgroßer Transferzylinder, bezogen auf einen einfachgroßen Platten- bzw. Formzylinder, mit mehreren umfangsseitigen Anordnungen von Trommelkappen realisierbar.

Schließlich ist es vorteilhaft, dass ein derartiger Transferzylinder mit Bogenleiteinrichtung im Schöndruck als auch im Schön- und Widerdruck universell einsetzbar ist.

### [Beispiele]

Die Erfindung soll an einem Ausführungsbeispiel näher erläutert werden. Dabei zeigen:
- Fig. 1: eine Bogenverarbeitungsmaschine mit Bogenführungszylindern in erster Ausbildung,
- Fig. 2: eine zweite Ausbildung gemäß Fig. 1.

Eine Bogenverarbeitungsmaschine weist zumindest Druckwerke für den Mehrfarbendruck, alternativ auch Lackwerke etc., auf. Jedes Druckwerk weist als Bogenführungszylinder einen Druckzylinder 3 auf, wobei dem Druckzylinder 3 ein Gummituchzylinder 2 und dem Gummituchzylinder 2 ein Plattenzylinder 1 zugeordnet ist. Zwischen den Druckwerken, speziell zwischen den bogenführenden Druckzylindern 3, ist wenigstens ein Bogenführungszylinder als Transferzylinder (Zylindergrundkörper 6) für den Bogentransport zum benachbarten Druck- bzw. Lackwerk angeordnet. In einer Weiterbildung sind drei Transferzylinder zwischen den Druckzylindern 3 anordenbar. In einer für den Schön- und Widerdruck ausgelegten Verarbeitungsmaschine ist zwischen zwei Druckwerken, alternativ zwei Lackierwerken mit Formzylindern 2 bzw. deren Kombination statt des Transferzylinders bzw. der Transferzylinder eine Wendeeinrichtung 4 als eine Ein- oder Mehrtrommelwendung angeordnet.

Der Transferzylinder ist im vorliegenden Beispiel doppeltgroß ausgebildet und besitzt einen gestellseitig gelagerten Zylindergrundkörper 6, an dem zwei Bogenhaltesysteme umfangsseitig symmetrisch (180° versetzt) angeordnet sind. Der Zylindergrundkörper 6 weist beispielsweise zwei sekantenförmige Abflachungen auf, wie dies aus DE-AS 1 254 645 bekannt ist.

Weiterhin sind zur Bildung einer gekrümmten Mantelfläche an den Abflachungen am Zylindergrundkörper 6 eine erste Trommelkappe 7 und eine zweite Trommelkappe 8 umfangsseitig lösbar angeordnet.

In einer ersten Ausbildung ist auf jeder Trommelkappe 7, 8 ein netzartiges, textiles Flächenbilde angeordnet, welches eine Relativbewegung auf der Mantelfläche der Trommelkappen 7, 8 gestattet und farb-/lackabweisende Eigenschaften aufweist. Bevorzugt zusätzlich ist auf der Mantelfläche der Trommelkappen 7, 8 eine reibungsvermindernde Beschichtung, beispielsweise ein Fluorpolymer, anordenbar auf der das textile Flächengebilde angeordnet ist.

In einer zweiten Ausbildung ist auf der Manteloberfläche jeder Trommelkappe 7, 8 eine farb-/ lackabweisende Beschichtung 15 angeordnet, welche haftfest auf der Manteloberfläche der Trommelkappen 7, 8 angeordnet ist. Die Beschichtung 15 ist verschleißarm und bevorzugt strukturiert ausgebildet. Die Schichtdicke der Beschichtung 15 beträgt bevorzugt zwischen 10 und 120 µm. Die bevorzugte Rauheit R_{z} beträgt 5 bis 60 µm.

Für den abschmierfreien Bogentransport ist die Beschichtung 15 vorzugsweise mit einer unregelmäßigen Oberflächenstruktur mit zufällig verteilten, spitzkegeligen Erhebungen bei einem möglichst geringen Traganteil sowie Profiltälern ausgebildet.

Die Beschichtung 15 selbst besteht aus Metallen wie:
- Chrom, Eisen, Titan, Nickel, Kobalt oder Wolfram,
- deren Oxide wie: Al₂O₃, TiO₂, Cr₂O₃, SiO₂ oder ZrO₂,
- deren Karbide wie: WC oder Cr₃C₂,
- Silizide dieser Metalle, Mischungen oder Legierungen davon. Alternativ ist als besonders vorteilhafter Werkstoff reines Molybdän oder Wolframcarbid/Kobalt (WC/Co) als Beschichtung 15 einsetzbar.

Bevorzugt ist auf dem Oberflächenprofil der Beschichtung 15 haftfest eine Versiegelungsschicht angeordnet. Der farb-/ lackabweisende Charakter der strukturierten Oberfläche der Beschichtung 15 ist durch diese zusätzliche Versiegelungsschicht bzw. durch farb-/lackabweisende Partikel verbesserbar. Hierzu sind fluorierte Kohlenwasserstoffe, wie Acrylate aber auch Fluorpolymere auf Basis PTFE und fluorhaltige Copolymere einsetzbar. Alternativ sind anorganisch-organische Hybridpolymere auf die Oberfläche applizierbar, die aus einem organischen Si-Si-Netzwerk und einem anorganischen Si-O-Netzwerk aufgebaut sind. In diese Hybridpolymere sind funktionelle Gruppen wie Alkyle, Vinyle oder Metalloxide einlagerbar.

Alternativ sind als Versiegelungsschicht (der Beschichtung 15) Polyorganosiloxane, deren Kohlenwasserstoffreste, bevorzugt Methylgruppen aber auch andere Alkyle, wie z.B. Phenyl-oder Arylgruppen einsetzbar. In diese Verbindungen sind weiterhin halogenierte Gruppen, insbesondere F bzw. F-Verbindungen einbaubar. Bevorzugt ist auf einer Beschichtung 15 ein Siegelstoff (Versiegelungsschicht) aus der Gruppe der Polyorganosiloxane haftfest angeordnet, welcher somit dem Bedruckstoff zugewandt ist.

Die Ausbildung eines bogenführenden Transferzylinders (Zylindergrundkörper 6) mit lösbar angeordneten Trommelkappen 7, 8 in erster oder zweiter Ausbildung ist nicht auf die Ausbildung eines doppeltgroßen Transferzylinders beschränkt. Vielmehr sind einfachgroße Transferzylinder mit einem Zylindergrundkörper 6 und einer Trommelkappe 7 oder 8 oder dreisowie vierfachgroße Transferzylinder mit je einem Zylindergrundkörper 6 und drei bzw. vier symmetrisch am Umfang angeordneten Trommelkappen 7,8 ausführbar.

Die erste und zweite Ausbildung ist weiterhin nicht auf Transferzylinder beschränkt, sondern ist beispielsweise bei bogenführenden Anlagetrommeln, Umführtrommeln und Abnahmetrommeln (Auslegertrommeln) einsetzbar.
Beispielsweise ist in einem Ausleger mit umlaufenden Greifersystemen der Zylindergrundkörper 6 (ohne Bogenhaltesysteme) als eine Kettenradwelle ausführbar, so dass daran wenigstens eine Trommelkappe 7 oder 8 lösbar anordenbar ist. An den Trommelkappen 7, 8 sind wiederum haftfest die Beschichtungen 15 sowie auf der Beschichtung 15 die Versiegelungsschicht angeordnet.

Die auf den Transferzylindern (Zylindergrundkörper 6) angeordneten Trommelkappen 7, 8 sind entweder mit einem Unterschnitt, d.h. zum Zylinderhüllkreis reduzierten Radien R oder mit zum Zylinderhüllkreis gleichen Radien R ausführbar.

Den Transferzylindern (Zylindergrundkörper 6) in erster oder zweiter Ausbildung ist jeweils eine Bogenleiteinrichtung 10 unterhalb der Transferzylinder benachbart angeordnet. Bei Anordnung von drei Transferzylindern zwischen den Druckzylindern 3 ist in Förderrichtung dem ersten und dem dritten Transferzylinder je eine Bogenleiteihrichtung 10 unterhalb benachbart zugeordnet.
Jede Bogenleiteinrichtung 10 erstreckt sich über die maximale Formatbreite und weist zumindest einen mit einem Pneumatiksystem 11 gekoppelten Strömungskanal 12 auf, der in Richtung Bogenförderebene eine Düsen aufweisende, ansonsten geschlossene Führungsfläche aufweist. Die Führungsfläche ist der Bogenförderebene in einem Abstand angepasst. Bevorzugt sind mehrere derartige Bogenleiteinrichtungen 10 modular in Förderrichtung angeordnet.

Mittels zweier Bogenhaltesysteme ist ein Übergabebereich von zwei bogenführenden Zylindern, beispielsweise Druckzylinder 3 und Transferzylinder (Zylindergrundkörper 6), gebildet. In einem dem Übergabebereich in Förderrichtung nachfolgenden Bogenabgang der Bogenleiteinrichtung 10 ist ein erstes, mit einer Luftquelle gekoppeltes Blasluftsystem 13 über die maximale Formatbreite angeordnet, dessen Blasluftströmung gegen den am Transferzylinder (Zylindergrundkörper 6) geführten Bogen gerichtet ist. Bevorzugt ist eine derartige Blasluftströmung in Richtung der Zylinderachse des Zylindergrundkörpers 6 gerichtet.
In einer Weiterbildung des Blasluftsystems 13 ist zu dieser Blasluftströmung in Richtung Transferzylinder zusätzlich eine Blasluftströmung in Richtung des o.g. Übergabebereiches erzeugbar.

Bevorzugt ist das erste Blasluftsystem 13 in Förderrichtung vor oder am Anfang, beispielsweise der Vorderkante, der Bogenleiteinrichtung 10 angeordnet. Die Blasluftströmung des ersten Blasluftsystems 13 dient der Bogenführung auf den Trommelkappen 7, 8 des Transferzylinders (Zylindergrundkörper 6) und dient dem Herausdrücken der Bogenschlaufe nach dem Übergabebereich.

Annähernd lotrecht zur Zylinderachse und unterhalb des Transferzylinders bzw. des Zylindergrundkörpers 6 ist über die maximale Formatbreite ein zweites, mit einer Luftquelle gekoppeltes Blasluftsystem 14 angeordnet. Das zweite Blasluftsystem 14 ist in die Ebene der Führungsfläche der Bogenleiteinrichtung 10 integriert bzw. zwischen zwei Führungsflächen von Bogenleiteinrichtungen 10 anordenbar.
In einer Weiterbildung ist das zweite Blasluftsystem 14 unterhalb der Ebene der Führungsfläche der Bogenleiteinrichtung 10 anordenbar.
Dabei liegt das Blasluftsystem 14 stets frei, d.h. es ist nicht von der Führungsfläche verdeckt.

Die Blasluftströmung des zweiten Blasluftsystems 14 ist gegen den am Transferzylinder geführten Bogen gerichtet. In Förderrichtung des Bogenmaterials schließt sich dem zweiten Blasluftsystem 14 wiederum eine Bogenleiteinrichtung 10 mit Führungsfläche in den Bogenaufgang an. Dem Bogenaufgang folgt in Förderrichtung der Übergabebereich, beispielsweise zwischen Transferzylinder (Zylindergrundkörper 6) und dem nachgeordneten Druckzylinder 3. Der Druckzylinder 3 bildet mit einem Form-/Gummituchzylinder 3 eine Druck-/Lackierzone, wobei vor dieser Druck-/Lackierzone eine Druckzylinderblasvorrichtung 5 zur Unterstützung der Bogenführung angeordnet ist.

In einer bevorzugten Ausbildung ist die Blasluftströmung des zweiten Blasluftsystems 14 entgegen der Förderrichtung des Bogenmaterials in einem spitzen Winkel, bevorzugt von 20° bis 45°, zur Waagerechten in Richtung auf den am Transferzylinder geführten Bogen geneigt gerichtet. In einer Weiterbildung des zweiten Blasluftsystems 14 ist eine zusätzliche Blasluftströmung in einem annähernd rechten Winkel senkrecht in Richtung Zylinderachse des Zylindergrundkörpers 6 gerichtet.

Beide Blasluftsysteme 13, 14 sind getrennt von separaten Luftquellen oder gekoppelt von einer Luftquelle versorgbar. Es ist somit wenigstens eine separate Luftquelle für die Blasluftsysteme 13, 14 vorgesehen, welche unabhängig von einem Pneumatiksystem 11 einer Bogenleiteinrichtung ist.

Der Druck für beide Blasluftsysteme 13, 14 ist bevorzugt getrennt regelbar und ist höher als der Druck der pneumatisch beaufschlagbaren Bogenleiteinrichtung 10 mit Pneumatiksystem 13.
In einer weiteren Ausbildung ist der Abstand der Blasluftsysteme 13, 14 zur Führungsfläche der Bogenleiteinrichtung 10 variabel einstellbar. Über die Abstandsveränderung ist ebenso eine Druckveränderung realisierbar.

Die beschriebenen Ausbildungen des Transferzylinders (Zylindergrundkörper 6) mit Trommelkappen 7, 8 mit einem textilen Flächengebilde oder einer Beschichtung 15 mit Versiegelung ist nicht auf den Einsatz lediglich nur einer Ausbildung in einer Verarbeitungsmaschine beschränkt. Vielmehr ist ebenso eine Kombination von Transferzylindern gemäß der ersten und der zweiten Ausbildung innerhalb der Beschichtungsmaschine realisierbar.

Beispielsweise ist ein erster Transferzylinder (Zylindergrundkörper 6 mit Trommelkappen 7, 8) mit einem textilen Flächengebilde auf den Trommelkappen 7, 8 zwischen zwei Druck- und/oder Lackierwerken anordenbar. Beispielsweise ist dem ersten Druckzylinder 3 eines Druck-/Lackierwerkes nach einer Wendeeinrichtung 4 ein derartiger Transferzylinder nachgeordnet.
Alternativ ist die Auslegertrommel (Zylindergrundkörper 6 bzw. Kettenradwelle mit wenigstens einer Trommelkappe 7 oder 8) mit einer Beschichtung 15 mit Versiegelungsschicht auf der Trommelkappe 7 oder 8 einem Druckzylinder 3 eines Druck-/ Lackierwerkes in Förderrichtung nachgeordnet

### [Bezugszeichenliste]

- 1: Plattenzylinder
- 2: Form-/Gummituchzylinder
- 3: Druckzylinder
- 4: Wendeeinrichtung
- 5: Druckzylinderblasvorrichtung
- 6: Zylindergrundkörper (Transferzylinder)
- 7: Erste Trommelkappe
- 8: Zweite Trommelkappe Textiles Flächengebilde
- 10: Bogenleiteinrichtung
- 11: Pneumatiksystem
- 12: Strömungskanal (mit Führungsfläche)
- 13: Erstes Blasluftsystem
- 14: Zweites Blasluftsystem
- 15: Beschichtung/Versiegelungsschicht
- R: Radius

## Patentansprüche

1. Verarbeitungsmaschine mit Bogenführungszylindern und einer Bogenleiteinrichtung, wobei zumindest ein Bogenführungszylinder einen zylindrischen Grundkörper (6) mit wenigstens einem Bogenhaltesystem und wenigstens eine lösbar am Grundkörper angeordnete Trommelkappe (7,8) aufweist, und wobei unterhalb des Bogenführungszylinders ein mit einem Pneumatiksystem (11) gekoppelter Strömungskanal (12) mit einer der Bogenförderebene angepassten, Düsen aufweisenden und ansonsten geschlossenen Führungsfläche angeordnet ist und der Bogenleiteinrichtung (10) ein erstes, eine Blasluftströmung in Richtung des am Zylindergrundkörper (6) geführten Bogens zum Herausdrücken der Bogenschlaufe erzeugendes Blasluftsystem (13) in Förderrichtung vorgeordnet ist, wobei
an der Oberfläche der Trommelkappen (7, 8) eine farb-/lackabweisende Beschichtung (15) haftfest angeordnet ist, wobei die Beschichtung (15) durch die Metalle Chrom, Eisen, Titan, Nickel, Kobalt, Wolfram oder Molybdän gebildet ist oder zumindest Anteile davon enthält, und auf der Beschichtung (15) haftfest eine farb-/lackabweisende Versiegelungsschicht angeordnet ist, oder an der Oberfläche der Trommelkappen (7,8) ein eine Relativbewegung auf der Mantelfläche der Trommelkappen (7,8) gestattendes textiles Flächengebilde angeordnet ist, und wobei annähernd lotrecht zur Achse unterhalb des Zylindergrundkörpers (6) ein zweites, eine Blasluftströmung gegen den am Zylindergrundkörper (6) geführten Bogen erzeugendes Blasluftsystem (14) angeordnet ist und beide Blasluftsysteme (13, 14) sich über die maximale Formatbreite erstrecken und mit wenigstens einer separaten Luftquelle verbunden sind.

2. Verarbeitungsmaschine nach Anspruch 1, wobei die Blasluftströmung des zweiten Blasluftsystems (14) entgegen der Bogenförderrichtung in einem spitzen Winkel zur Waagerechten geneigt ist.

3. Verarbeitungsmaschine nach wenigstens Anspruch 1,
wobei
der Druck für beide Blasluftsysteme (13, 14) regelbar ist.

4. Verarbeitungsmaschine nach wenigstens Anspruch 1,
wobei
das zweite Blasluftsystem (14) unterhalb der Führungsfläche einer Bogenleiteinrichtung (10) frei liegend angeordnet ist.

5. Verarbeitungsmaschine nach wenigstens Anspruch 1,
wobei
der Bogen in Förderrichtung nach einer Wendeeinrichtung (4) mit der bedruckten Seite auf einer der Trommelkappen (7, 8) aufliegt.

## Claims

1. A processing machine with sheet guiding cylinders and a sheet control device, wherein at least one sheet guiding cylinder comprises a cylindrical basic body (6) with at least one sheet holding system and at least one drum cap (7, 8) detachably arranged on the basic body, and wherein below the sheet guiding cylinder a flow channel (12) coupled with a pneumatic system (11) with a guiding surface adapted to the sheet conveying plane and comprising nozzles and which is otherwise closed is arranged and a first blowing air system (13) generating a blowing air flow for pushing out the sheet loop in the direction of the sheet guided on the cylinder basic body (6) is arranged upstream in conveying direction, wherein on the surface of the drum caps (7, 8) a paint/varnish-repellent coating (15) is arranged in a well-bonded manner, wherein the coating (15) is formed through the metals chromium, iron, titanium, nickel, cobalt, tungsten or molybdenum or at least contains parts thereof, and on the coating (15) a paint/varnish-repellent sealing layer is arranged in a well-bonded manner or on the surface of the drum caps (7, 8) a textile flat structure allowing a relative movement on the lateral area of the drum caps (7, 8) is arranged and wherein approximately perpendicularly to the axis below the cylinder basic body (6) a second blowing air system (14) generating a blowing air flow against the sheet guided on the cylinder basic body (6) is arranged and both blowing air systems (13, 14) extend over the maximum format width and are connected with at least one separate air source.

2. The processing machine according to Claim 1, wherein the blowing air flow of the second blowing air system (14) is inclined against the sheet conveying direction at an acute angle to the horizontal.

3. The processing machine according to at least Claim 1, wherein the pressure for both blowing air systems (13, 14) is controllable.

4. The processing machine according to at least Claim 1, wherein the second blowing air system (14) is arranged below the guiding surface of a sheet control device (10) in a freely positioned manner.

5. The processing machine according to at least Claim 1, wherein the sheet in conveying direction following a reversing device (4) lies on one of the drum caps (7, 8) with the printed side.

## Revendications

1. Machine de traitement comportant des cylindres de guidage de feuilles et un dispositif conducteur de feuilles, au moins un cylindre de guidage de feuilles comprenant un corps de base cylindrique (6) équipé d'au moins un système de retenue de feuilles et au moins un embout de tambour (7, 8) disposé de manière détachable sur le corps de base et un canal d'écoulement (12) rattaché à un système pneumatique (11) ayant une surface de guidage adaptée à un des plans de convoyage de feuilles, comportant des buses et sinon fermée étant disposé en dessous du cylindre de guidage de feuilles, et étant prévu en amont du dispositif conducteur de feuilles (10), dans le sens de convoyage, un premier système de soufflage d'air (13) générant un flux d'air soufflé en direction de la feuille guidée sur le cylindre de base (6) pour pousser la boucle de feuilles vers l'extérieur, un revêtement repoussant la peinture/le vernis (15) étant disposé de manière à être anti-adhérent sur la surface des embouts du tambour (7, 8), le revêtement (15) étant constitué par les métaux chrome, fer, titane, nickel, cobalt, tungstène ou molybdène ou en contenant au moins des proportions, et une couche de scellage repoussant la peinture/le vernis (15) étant disposée de manière à être anti-adhérente sur le revêtement (15) ou une structure textile permettant un mouvement relatif sur la surface d'enveloppe des embouts du tambour (7, 8) étant disposée à la surface des embouts du tambour (7, 8) et un deuxième système de soufflage d'air (14) générant un flux d'air soufflé contre la feuille guidée sur le corps de base cylindrique (6) étant disposé approximativement à la perpendiculaire de l'axe en dessous du corps de base cylindrique (6) et les deux systèmes de soufflage d'air (13, 14) s'étendant sur la largeur de format maximale et étant reliés à au moins une source d'air séparée.

2. Machine de traitement selon la revendication 1, le flux d'air soufflé du deuxième système de soufflage d'air (14) étant incliné à l'inverse du sens de convoyage de feuilles suivant un angle aigu par rapport à l'horizontale.

3. Machine de traitement selon au moins la revendication 1, la pression pour les deux systèmes de soufflage d'air (13, 14) étant réglable.

4. Machine de traitement selon au moins la revendication 1, le deuxième système de soufflage d'air (14) étant disposé librement en dessous de la surface de guidage d'un système conducteur de feuilles (10).

5. Machine de traitement selon au moins la revendication 1, la feuille située après un dispositif d'inversion (4) dans le sens de convoyage reposant par sa face imprimée sur un des embouts du tambour (7, 8).
